# EUROPÄISCHE PATENTSCHRIFT

(11) **EP 0 964 966 B1**
(45) Veröffentlichungstag und Bekanntmachung des Hinweises auf die Patenterteilung: **15.05.2002**
(21) Anmeldenummer: 98905129.7
(22) Anmeldetag: 25.02.1998
(51) Int. Cl.: E04B 1/00

(54) **ANSCHLUSSELEMENT MIT EINEM DÄMMKÖRPER**
CONNECTING ELEMENT WITH INSULATING BODY
ELEMENT DE RACCORDEMENT DOTE D'UN CORPS ISOLANT

(30) Priorität: 28.02.1997 AT 34597
(43) Veröffentlichungstag der Anmeldung: 22.12.1999
(73) Patentinhaber: Bucher, Johannes, 6130 Schwaz (AT)
(72) Erfinder: Bucher, Johannes, 6130 Schwaz (AT)
(74) Vertreter: Hofinger, Engelbert, Dr.Dr.
(86) Internationale Anmeldenummer: AT9800039
(87) Internationale Veröffentlichungsnummer: WO9838394

(56) Entgegenhaltungen:
- EP-A- 0 388 692
- DE-A- 4 423 413
- DE-U- 8 905 521
- DE-U- 9 001 016

## Beschreibung

Die Erfindung betrifft ein Anschlußelement mit einem Dämmkörper zur Verwendung als wärmedämmender Bauteil, insbesondere für Balkon- bzw. Kragplattenanschlüsse. Die Schwierigkeit liegt dabei darin, daß eine die beidseitigen Betonplatten verbindende Zugbewehrung und gegebenenfalls auch eine Schub- und Druckbewehrung eingebaut werden muß, die auch in dem den Dämmkörper durchsetzenden Abschnitt korrosionsbeständig sein muß. Ein Rostschutz durchgehend verlegter Bewehrungsstäbe durch den umhüllenden Beton verringert die Gesamtwärmedämmung des Bauteiles in einem hohen Ausmaß, da im Bereich der Zug-, Druck- und Schubbewehrung über die Höhe durchgehende Betonstege vorgesehen werden müßten, und sich die Dämmung auf die Zwischenbereiche beschränken würde.

Aus der DE-A 34 26 538 ist ein Anschlußelement bekannt geworden, dessen Dämmkörper an der Oberseite Quernuten aufweist, in die bei der Verlegung an der Baustelle Zugbewehrungsstäbe eingelegt werden können. Versetzte Ausnehmungen an der Unterseite lassen als Drucklager durchgehende, unbewehrte Betonbalken entstehen, sodaß Unterbrechungen des Dämmkörpers zwar nicht über die Höhe durchgehen, dennoch aber Kältebrücken mit großen Querschnitten ausbilden, wobei auf eine Schubbewehrung überhaupt verzichtet wird. Die Anschlußelemente sind jedoch leicht handhabbar, da keine Bewehrungsteile vorstehen.

Als Alternative für die Betonumhüllung besteht die Möglichkeit, die Bewehrungsstäbe aus rostfreiem Stahl zu erzeugen und im Dämmkörper zu fixieren. Abgesehen von den beträchtlich höheren Produktionskosten ergeben sich hier Handhabungsprobleme aufgrund der Breite der Anschlußelemente, da die Bewehrungsstäbe, die von den angrenzenden Bewehrungen der Betonplatten getrennt sind, zusätzliche Verankerungslängen aufweisen müssen, um den erforderlichen Kraftschluß im Beton sicherzustellen.

Bei einem Anschlußelement mit zumindest einer Quernut in der Oberseite kann erfindungsgemäß ein üblicher Bewehrungsstahl für die Zugbewehrung eingesetzt werden, wenn in jeder Quernut ein nach oben offener, rinnenförmiger Einsatzkörper angeordnet ist, dessen beiden Enden über den Dämmkörper überstehen. Somit kann als Zugbewehrung für den Übergang von der Gebäudedecke in die Balkonplatte eine Baustahlmatte od.dgl. verlegt werden, wobei zwar jeder Stab durch eine Betonumhüllung gegen Korrosion geschützt wird, die Dicke der Betonumhüllung jedoch wesentlich geringer als für den Korrosionsschutz durch Beton allein erforderlich ist, da der rinnenförmige Einsatzkörper den Zutritt von Feuchtigkeit und Luft zum Umhüllungsbeton parallel zum Stabumfang verhindert. Eine Betonumhüllung in einer Dicke von ca. einem Zentimeter ist durchaus ausreichend, sodaß die Querschnittsfläche der durch die Betonumhüllung gebildeten Kältebrücke um ca. zwei Drittel verringert wird. Die Dämmung bzw. Abschirmung der Betonumhüllung wird über einen Bereich außerhalb des Dämmkörpers fortgesetzt, um auch in Längsrichtung des Zugbewehrungsstabes den Zutritt von Feuchtigkeit und Luft zum Bewehrungsstab auszuschließen. Der Überstand des rinnenförmigen Einsatzkörpers über den Dämmkörper entspricht daher zumindest dem üblichen Betonumhüllungsmaß, beispielsweise 2 cm.

Für die Distanzierung des Stabes vom Einsatzköper weist dieser bevorzugt nach innen ragende Zentriervorsprünge auf.

Nachstehend wird nun die Erfindung an Hand der Figuren der beiliegenden Zeichnungen näher beschrieben, ohne darauf beschränkt zu sein.

Es zeigen:
Fig. 1 einen Schnitt durch ein erstes Ausführungsbeispiel eines erfindungsgemäßen Anschlußelements, nach der Linie I-I der Fig. 2,
Fig. 2 eine Stirnansicht von der Gebäudeinnenseite her,
Fig. 3 eine Draufsicht auf das Anschlußelement,
Fig. 4 einen Schnitt nach der Linie IV-IV der Fig. 2,
Fig. 5 einen Längsschnitt durch ein zweites Ausführungsbeispiel, und
Fig. 6 eine Stirnansicht des zweiten Ausführungsbeispiels von der Gebäudeinnenseite her.

Ein Anschlußelement weist einen Dämmkörper 1 auf, dessen Höhe der Dicke der Gebäudedecke bzw. Balkon- oder Kragplatte entspricht, und dessen Länge (in Längsrichtung der Gebäudewand), insbesondere dem Gitterabstand eines als obere Gebäudedeckenbewehrung dienenden Baustahlgitters entspricht, also beispielsweise 15 oder 20 cm beträgt. Der Dämmkörper ist insbesondere aus zwei Teilen 1' zusammengesetzt, die entlang ihrer Berührungsflächen 11 miteinander verbunden, insbesondere verklebt sind.

Der Dämmkörper ist im unteren Bereich von mindestens einem druckbewehrenden Stab 3 durchsetzt, dessen beide annähernd gleich weit aus dem Dämmkörper 1 vorstehende Enden jeweils mit einer Druckplatte 4 versehen sind. Der Dämmkörper 1 ist weiters von einem etwa S-förmigen Schubbewehrungselement 2 durchsetzt, das beidseits des Dämmkörpers 1 mit dem druckbewehrenden Stab 3 verbunden ist. Das S-förmige Schubbewehrungselement 2 ist so angeordnet, daß das nach unten rückgebogene Ende in die Gebäudedecke eingebunden ist. Die Elemente 2, 3 sind in Ausnehmungen 12 (Fig. 4) der Berührungsflächen 11 der beiden Teile 1' des Dämmkörpers 1 eingelegt.

An der Oberseite weist der Dämmkörper 1 eine nach oben offene Quernut 5 auf, in der ein rinnenförmiger Einsatzkörper 6 angeordnet ist, der beidseitig um das Maß a aus dem Dämmkörper 1 vorsteht. In den Einsatzkörper 6 kann an der Baustelle ein Zugbewehrungsstab 7 eingelegt werden, der insbesondere ein überstehender Endbereich eines oberen Gebäudedeckenbewehrungsstabes ist. Besteht die obere Gebäudedeckenbewehrung aus einer Baustahlmatte, so kann diese in die Balkonoder Kragplatte durchgehend verlegt werden.

Durch den Einsatzkörper 6 wird eine Abschirmung des in den Einsatzkörper 6 einzubringenden Umhüllungsbeton gegen Feuchtigkeit und Luft erreicht, sodaß die Dicke b der Betonumhüllung des aus normalem, korrosionsfähigem Bewehrungsstahl bestehenden Zugbewehrungsstabes 7 wesentlich geringer sein kann, als für den Korrosionsschutz durch Beton allein vorgeschrieben ist. Wenn die Dicke b etwa die Hälfte der vorgeschriebenen Korrosionsschutzdicke beträgt, so reduziert sich die Betonquerschnittsfläche um etwa zwei Drittel, sodaß die unumgängliche Kältebrücke wesentlich verkleinert ist.

Durch den beidseitigen Überstand des Einsatzkörpers 6 über den Dämmkörper 1 um das Maß a, das zumindest dem vorgeschriebenen Betonumhüllungsmaß entspricht, wird der Zutritt von Feuchtigkeit und Luft zum Zugbewehrungsstab 7 auch von den Stimseiten vermieden. Die Überdeckung des Zugbewehrungsstabes 7 ist mit der vorgeschriebenen Dicke möglich, wobei eine seitliche Teilabschirmung durch die schräg zueinander gerichteten Längsrandbereiche 10 des Einsatzkörpers 6 zusätzlich gegeben ist.

Der Einsatzkörper 6 ist mit nach innen ragenden Zentriervorsprüngen 8 versehen, um den Zugbewehrungsstab 7 in der die ausreichende Betonumhüllung gewährleistenden Position zu halten. Der Druckstab 3, die Druckplatten 4, das Schubbewehrungselement 2 und der Einsatzkörper 6 können aus rostfreiem Stahl bestehen oder einen korrosionshemmenden Überzug aufweisen. Weiters können insbesondere der Einsatzkörper 6 und die Druckplatten 4 auch aus einem geeigneten Kunststoff bestehen.

In der Ausführung nach Fig. 5 und 6 ist der rinnenförmige Einsatzkörper 6 mit größerem Überstand über den Dämmkörper 1 dargestellt, sodaß er mit dem Schubbewehrungselement 2 verbunden werden kann. Dies erhöht die Stabilität des Anschlußelementes und bildet eine Transport- und Montageverstärkung.

Jede Druckplatte 4 muß aufgrund der notwendigen gleichmäßigen Kraftumlenkung in den Druckstab 3 so angeordnet sein, daß ihr Schwerpunkt in der Stabachse liegt. Die Druckplatten 4 weisen daher zwangsläufig eine vertikale Erstreckung rund um den Druckstab 3 auf, die einerseits zur Festlegung eines Abstands zur Betonschalung eingesetzt werden kann, andererseits aber Platzprobleme bereiten kann, beispielsweise wenn die Gebäudedecke eine Fertigteilplattenschalung 9 aufweist, wie in Fig. 5 angedeutet, usw. Erfindungsgemäße Druckplatten 4 weisen daher eine Umfangslinie auf, deren Abstand zum Schwerpunkt unterschiedlich ist, wobei das Verhältnis des Minimalabstandes zum Maximalabstand mindestens 1:2 beträgt.

Besonders günstige Verhältnisse ergeben sich, wenn die Druckplatte 4, die in Figur 6 gezeigte Form eines gleichseitigen Dreiecks aufweist, in dem der Schwerpunkt von jeder Ecke doppelt so weit entfernt ist wie von der gegenüberliegenden Seite. Maximum und Minimum des radialen Überstands der Druckplatte 4 über den Druckstab 3 verhalten sich in der gezeigten Ausführung etwa wie 1:3. Somit läßt sich beispielsweise der maximale radiale Überstand zur Festlegung des Abstands verwenden, der für die Betonumhüllung des Druckstabes erforderlich ist (linke Seite der Fig. 5), wenn die dreieckige Druckplatte 4 mit einer Ecke auf einer Betonschalung aufsteht. An der rechten Seite ist die Druckplatte 4 um 180° gedreht (Fig. 6) und daher mit minimalem Überstand nach unten vorgesehen. Es genügt, wie gezeigt, eine leichte Aufbiegung des Druckstabes 3 um die Druckplatte 4 beispielsweise über einer verlorenen Betonplattenschalung 9 anordnen zu können.

Das erfindungsgemäße Anschlußelement ist einerseits verhältnismäßig klein, handlich, platzsparend transportierbar und einfach verlegbar, da nur die Schub- und Druckbewehrung 2, 3 aus dem Dämmkörper 1 beidseitig vorstehen, nicht aber eine beidseitige, wesentlich längere Zugbewehrung als Bestandteil des Anschlußelements vorgesehen ist, und läßt andererseits durch eine kleinstmögliche Betonumhüllung der durchgehenden Zugbewehrungsstäbe 7 minimale Kältebrücken entstehen.

## Patentansprüche

1. Anschlußelement mit einem Dämmkörper (1), in dessen Oberseite zumindest eine Quernut (5) vorgesehen ist, sodaß ein Zugbewehrungsstab (7) quer durch den Dämmkörper (1) einlegbar ist, **dadurch gekennzeichnet, daß** in jeder Quernut (5) ein nach oben offener, rinnenförmiger Einsatzkörper (6) angeordnet ist, dessen beiden Enden über den Dämmkörper (1) überstehen.

2. Anschlußelement nach Anspruch 1, **dadurch gekennzeichnet, daß** der rinnenförmige Einsatzkörper (6) mit nach innen nagenden Zentiervorsprüngen (8) für den einzulegenden Stab (7) versehen ist.

3. Anschlußelement nach Anspruch 1 oder 2, **dadurch gekennzeichnet, daß** die freien Längsränder (10) des rinnenförmigen Einsatzkörpers (6) zueinander abgebogen sind.

## Claims

1. A connecting element comprising an insulating body (1), in the top side of which is provided at least one transverse groove (5) so that a tensile reinforcing bar (7) can be laid transversely through the insulating body (1), **characterised in that** arranged in each transverse groove (5) is an upwardly open, channel-shaped insert body (6) whose two ends project beyond the insulating body (1).

2. A connecting element according to claim 1 **characterised in that** the channel-shaped insert body (6) is provided with inwardly protruding centering projections (8) for the bar (7) to be inserted.

3. A connecting element according to claim 1 or claim 2 **characterised in that** the free longitudinal edges (10) of the channel-shaped insert body (6) are bent over towards each other.

## Revendications

1. Elément de raccordement doté d'un corps isolant (1) dans la face supérieure duquel est prévue au moins une rainure transversale (5) de façon à pouvoir insérer une barre d'armature de traction (7) à travers le corps isolant (1), **caractérisé en ce qu'**un insert (6) en forme de gouttière ouvert vers le haut, dont les deux extrémités font saillie du corps isolant (1), est disposé dans chaque rainure transversale (5).

2. Elément de raccordement selon la revendication 1, **caractérisé en ce que** l'insert (6) en forme de gouttière est équipé de saillies de centrage (8) dépassant vers l'intérieur et destinées à la barre (7) à insérer.

3. Elément de raccordement selon la revendication 1 ou 2, **caractérisé en ce que** les bords longitudinaux (10) libres de l'insert (6) en forme de gouttière sont repliés l'un vers l'autre.
